# EUROPÄISCHE PATENTSCHRIFT

(11) **EP 4 006 291 B1**
(45) Veröffentlichungstag und Bekanntmachung des Hinweises auf die Patenterteilung: **04.12.2024**
(21) Anmeldenummer: 21205214.6
(22) Anmeldetag: 28.10.2021
(51) Int. Cl.: E06B 1/60

(54) **ZARGE SOWIE FENSTEREINBAUELEMENT MIT KOMPRESSIONSEINLAGE**
FRAME AND WINDOW ELEMENT WITH COMPRESSION INSERT
CADRE ET ÉLÉMENT DE FENÊTRE À ENCASTRER POURVU D'INSERT DE COMPRESSION

(30) Priorität: 27.11.2020 DE 102020131498
(43) Veröffentlichungstag der Anmeldung: 01.06.2022
(73) Patentinhaber: Beck, Bernhard, 35794 Mengerskirchen (DE); Beck, Michael, 35794 Mengerskirchen (DE); Beck, Volker, 65549 Limburg/Lahn (DE)
(72) Erfinder: Beck, Bernhard, 35794 Mengerskirchen (DE); Beck, Michael, 35794 Mengerskirchen (DE); Beck, Volker, 65549 Limburg/Lahn (DE)
(74) Vertreter: WSL Patentanwälte Partnerschaft mbB

(56) Entgegenhaltungen:
- CN-A- 111 472 666
- DE-B3- 10 248 096
- DE-U1- 29 508 231
- US-A- 2 190 354

## Beschreibung

Die vorliegende Erfindung betrifft eine Zarge sowie ein Fenstereinbauelement.

Üblicherweise werden Fenster- und Türelemente, die aus einem Rahmen und meist einem zu dem Rahmen beweglichen Flügelelement bestehen, erst nach Errichtung des Rohbaus in die gemauerten Fenster-und Türenöffnungen eingesetzt. Der Fensterbauer muss daher, sobald der Rohbau errichtet ist, die gemauerten Fenster- und Türenöffnungen zunächst ausmessen, dann werden die Fenster und Türen auf Maß gefertigt und schließlich muss der Fensterbauer die Fenster und Türen in die gemauerten Fenster- und Türenöffnungen einsetzen und derart befestigen, dass keine Wärmebrücken gebildet werden.

Dieses Verfahren hat eine Vielzahl von Nachteilen.

Die exakte Abmessung der gemauerten Fenster- und Türenöffnungen stimmt häufig nicht mit den von Architekten geplanten Abmessungen exakt überein. So kommt es nicht selten vor, dass, obgleich der Architekt eine Mehrzahl von identischen Fenstern vorgesehen hat, sich die Fensteröffnungen um wenige Millimeter oder sogar Zentimeter unterscheiden. Bei der Fertigung auf Maß muss daher jedes einzelne Fenster mit anderen Abmessungen erstellt werden, zudem ist es notwendig, die Fenster eindeutig zu kennzeichnen, damit in jede gemauerte Fensteröffnung auch das richtige Fenster eingesetzt wird. Gleiches gilt ebenfalls für Türen. Der Fensterbauer muss darüber hinaus mehrmals auf der Baustelle tätig werden. Zudem führt die Produktion der Fenster oder Türen erst nachdem die gemauerten Fenster- und Türenöffnungen ausgemessen worden sind, zu einer Bauverzögerung.

Schließlich erfordert auch die Vermeidung von Wärmebrücken beim Einbau des Fensters oder der Tür besondere Aufmerksamkeit, die nur von besonders geschultem Fachpersonal gewährleistet ist. Dabei ist insbesondere zu beachten, dass sich das Fenster und insbesondere der Fensterrahmen bei einer Temperaturerhöhung stärker ausdehnt als das umgebende Mauerwerk.

Es sind daher bereits Zargen vorgeschlagen worden, die bereits bei der Errichtung des Rohbaus "eingemauert" werden, sodass diese Zargen die exakte Größe der Fenster- oder Türenöffnung festlegt. Ein Ausmessen ist dann nicht mehr notwendig. Zudem können die zugehörigen Fensterelemente bereits hergestellt werden, da die Abmessungen der Zarge bereits vor Errichtung des Rohbaus feststehen. Die Fensterelemente können dann in einem weiteren Arbeitsschritt in der Zarge befestigt werden, sobald diese ins Mauerwerk integriert ist. Ein solches System ist in der DE 8027442 U1 beschrieben.

Die beschriebene Zarge hat sich jedoch nicht durchgesetzt, da beim Ummauern die Gefahr besteht, dass Querkräfte aufgebracht werden, sodass die Querriegel und die Laibungsteile nicht mehr exakt rechtwinklig zueinander stehen und sowohl die Befestigung der Zarge in der gemauerten Öffnung als auch der Einbau des Fensterelementes in die Zarge besonders geschultes Fachpersonal erfordert. So muss beispielsweise die Zarge solange gehalten werden, bis das umgebende Mauerwerk errichtet ist, sodass die Zarge am Mauerwerk festgeschraubt werden kann.

In der DE 10 2018 121 776 A1 ist daher bereits eine Zarge mit einem oberen und einem unteren Querriegel sowie zwei Laibungsteilen vorgeschlagen worden, bei der die Laibungsteile jeweils den unteren mit dem oberen Querriegel verbinden. Zur Stabilisierung der Zarge ist hier ein dritter Querriegel zur Aufnahme der Querkräfte vorgesehen. Diese Zarge ist jedoch recht aufwendig.

In der DE 295 08 231 U1 ist eine Element zur Schallentkopplung für Fertighäuser beschrieben. Die CN 111 472 666 beschreibt eine mehrteilige Zarge, zwischen deren Teilen ein schallabsorbierendes Element aufgenommen ist. Die DE 102 48 096 B3 zeigt ein Sicherheitsfenster, das Vibrationen, die von einer Sprengung verursacht werden, aufnehmen soll.

Ausgehend von dem beschriebenen Stand der Technik ist es daher Aufgabe der vorliegenden Erfindung, eine Lösung anzugeben, die die genannten Nachteile zumindest teilweise vermeidet.

Diese Aufgabe wird erfindungsgemäß gelöst von einer Zarge und einem Fenstereinbauelement nach Anspruch 1 oder 2.

Während eines Tages oder während eines Jahres variieren die Temperaturen, denen der Fensterrahmen ausgesetzt ist, erheblich. In der Regel hat der Fensterrahmen von den Bauteilen den größten Ausdehnungskoeffizienten. Dies führt, wenn insbesondere im Sommer die Sonne direkt auf das Fenster scheint, zu einer Verformung des Fensterrahmens. Der Fensterrahmen weist zumindest ein oberes und ein unteres Rahmenteil sowie zwei seitliche Rahmenteile auf. Da sich beispielsweise das obere und das untere Rahmenteil in horizontaler Richtung ausdehnen, sorgt dies dafür, dass die seitlichen Rahmenteile an den Positionen, an denen sie mit dem oberen bzw. dem unteren Rahmenteil in Verbindung stehen, nach außen verformt werden.

Die Kompressionseinlage ist nun dafür vorgesehen, die entsprechenden Kräfte, die insbesondere von dem oberen und dem unteren Rahmenteil auf die seitlichen Rahmenteile oder von den seitlichen Rahmenteile auf das obere und untere Rahmenteil ausgeübt werden, aufzunehmen und zu einem gewissen Grad die Verformung des Rahmenteils zuzulassen. Die Zargenteile werden dazu an den jeweiligen Rahmenteilen befestigt. Sobald das Fenster eingebaut ist, ist das Zargenteil zwischen Fensterrahmen und umgebendem Mauerwerk angeordnet und erlaubt eine thermische Ausdehnung des Fensterrahmens.

Das Zargenteil kann hierzu eine Ausnehmung aufweisen, in welcher die Kompressionseinlage angeordnet ist. Dabei entspricht vorzugsweise die Tiefe der Ausnehmung in etwa der Dicke der Kompressionseinlage, sodass die Kompressionseinlage bündig in der Ausnehmung aufgenommen ist.

Da, wie bereits ausgeführt, die größten horizontal wirkenden Kräfte auf die seitlichen Rahmenteile des Fensters lediglich in dem Bereich auftreten, in dem die seitlichen Rahmenteile mit dem oberen bzw. dem unteren Rahmenteil in Kontakt stehen, kann in einer Ausführungsform das Zargenteil auch mindestens zwei Kompressionseinlagen aufweisen, die voneinander beabstandet angeordnet sind, wobei vorzugsweise das Zargenteil derart an einem seitlichen Rahmenteil befestigt wird, dass die eine Kompressionseinlage eine gedachte Linie, entlang der sich das obere Rahmenteil erstreckt, schneidet und die andere Kompressionseinlage eine gedachte Linie, entlang der sich das untere Rahmenteil erstreckt, schneidet. Dadurch wird exakt an den Stellen, in welchen die größten Kräfte auftreten, eine entsprechende Kompressionseinlage bereitgestellt, in welcher sich der Rahmen ausdehnen kann.

In einer bevorzugten Ausführungsform besteht der Grundkörper des Zargenteils aus einem wärmedämmenden Element. Als wärmedämmendes Material kommt jedes Material der Wärmeleitfähigkeitsstufe WLS 050 oder kleiner infrage. Insbesondere sind typische Isoliermaterialien, wie z.B. EPS, XPS, Mineralwolle, Steinwolle oder organisches oder anorganisches Polymer, geeignet.

Die vorliegende Erfindung betrifft eine Zarge mit zwei seitlichen Laibungsteilen, einem unteren Querriegel und einem oberen Querriegel. Eine solche Zarge kann, wie oben bereits beschrieben, auf ein bestehendes Mauerwerk aufgestellt und eingemauert werden. In einem späteren Schritt wird dann das Fenster in der Zarge befestigt. Hinsichtlich der Zarge wird die eingangs genannte Aufgabe dadurch gelöst, dass zumindest eines der seitlichen Leibungsteile oder einer der beiden Querriegel als Zargenteil, wie oben beschrieben, ausgebildet ist.

Dabei ist es besonders bevorzugt, die beiden seitlichen Laibungsteile jeweils als Zargenteil wie oben beschrieben auszubilden.

Es ist allerdings auch möglich, sowohl die beiden seitlichen Laibungsteile als auch den oberen und den unteren Querriegel als Zargenteil mit Kompressionseinlage auszubilden.

Die vorliegende Erfindung betrifft des Weiteren ein Fenstereinbauelement mit einem Fenster- oder Türenelement und zwei seitlichen Laibungsteilen, wobei das Fenster- oder Türenelement einen Rahmen mit zwei seitlichen Rahmenteilen, einem oberen Rahmenteil und einem unteren Rahmenteil sowie eine innerhalb des Rahmens angeordnete Füllung, wie z.B. eine Fensterscheibe, hat. Dabei sind die zwei seitlichen Laibungsteile mit dem Rahmen verbunden und das Fenstereinbauelement hat eine obere, eine untere, zwei seitliche und eine Innen- und eine Außenfläche.

Erfindungsgemäß wird die oben genannte Aufgabe bei diesem Fenstereinbauelement dadurch gelöst, dass mindestens ein seitliches Laibungsteil als Zargenteil mit Kompressionseinlage wie oben beschrieben ausgebildet ist. In einer bevorzugten Ausführungsform sind beide seitlichen Laibungsteile als Zargenteil mit Kompressionseinlage ausgebildet.

Ein solches Fenstereinbauelement besteht somit aus dem fertigen Fenster, an dessen Seiten bereits jeweils ein seitliches Laibungsteil befestigt ist. Dieses erfindungsgemäße Fenstereinbauelement kann nun beispielsweise als Ganzes auf der Baustelle auf die Mauer oder den Fußboden aufgesetzt werden und im nächsten Schritt dann eingemauert werden.

Der in der DE 10 2018 121 776 A1 beschriebene dritte Querriegel kann entfallen, da die Kräfte von dem bereits vorhandenen Fenster aufgenommen werden. Zudem kann auch auf weitere

Elemente, die das Fenster unten oder oben umfassen, verzichtet werden, was den Preis und die Handhabbarkeit des Fenstereinbauelementes verringert und vereinfacht.

Es ist allerdings auch möglich, zunächst die Fensterlaibungen zu mauern und dann das Fenstereinbauelement von oben in die Fensteröffnung einzubringen. Auch kann das Fenstereinbauelement in eine existierende Fensteröffnung von außen oder von innen eingeschoben werden.

Der Rahmen kann beispielsweise eine Fensterscheibe umgeben. Denkbar sind jedoch auch andere Füllungen, wie z.B. opake Füllungen.

In einer bevorzugten Ausführungsform bildet das untere Rahmenteil zumindest einen Abschnitt der unteren Fläche bildet.

Das Fenstereinbauelement wird somit mit dem unteren Rahmenteil des Fensterrahmens auf die Mauer oder auf den Boden aufgesetzt.

In einer weiteren bevorzugten Ausführungsform steht die Kompressionseinlage derart mit einem der seitlichen Rahmenteile in Kontakt, dass die Kompressionseinlage zwischen seitlichem Laibungsteil und seitlichem Rahmenteil angeordnet ist. Dabei sind am besten beide seitliche Laibungsteile jeweils als Zargenteil mit Kompressionseinlage ausgebildet, sodass die Kompressionseinlage jedes seitlichen Laibungsteils jeweils mit einem der seitlichen Rahmenteile in Kontakt steht.

Da, wie bereits ausgeführt, die größten horizontal wirkenden Kräfte auf die seitlichen Rahmenteile lediglich in dem Bereich auftreten, in dem die seitlichen Rahmenteile mit dem oberen bzw. dem unteren Rahmenteil in Kontakt stehen, kann in einer Ausführungsform jedes seitliche Laibungsteil auch mindestens zwei Kompressionseinlagen aufweisen, die voneinander beabstandet angeordnet sind, wobei vorzugsweise die eine Kompressionseinlage eine gedachte Linie, entlang der sich das obere Rahmenteil erstreckt, schneidet und die andere Kompressionseinlage eine gedachte Linie, entlang der sich das untere Rahmenteil erstreckt, schneidet. Dadurch wird exakt an den Stellen, in welchen die größten Kräfte auftreten, eine entsprechende Kompressionseinlage bereitgestellt, in welcher sich der Rahmen ausdehnen kann.

In einer bevorzugten Ausführungsform bilden die seitlichen Laibungsteile ebenfalls jeweils einen Abschnitt der unteren Fläche des Fenstereinbauelementes, wobei vorzugsweise der von dem unteren Rahmenteil gebildete Abschnitt der unteren Fläche sowie die beiden von den seitlichen Laibungsteilen gebildeten Abschnitte der unteren Fläche in einer gemeinsamen Ebene angeordnet sind. Mit anderen Worten stehen sowohl die seitlichen Laibungsteile als auch das untere Rahmenteil auf dem Mauerwerk, wenn das Fenstereinbauelement auf die Mauer aufgesetzt wird. Das Fenstereinbauelement kann dann einfach eingemauert werden. Die Anwesenheit des Fensterbauers auf der Baustelle ist überhaupt nicht erforderlich.

Durch die seitlichen Laibungsteile wird das Fenster in seiner entsprechenden horizontalen Position gehalten und die Ausbildung von Wärmebrücken an den seitlichen Laibungsteilen wird verhindert. Gegebenenfalls ist es zusätzlich notwendig, das Fenstereinbauelement zumindest an seinem unteren Rahmenteil und gegebenenfalls auch am oberen Rahmenteil zu überdämmen, was jedoch ebenfalls nicht der Anwesenheit des Fensterbauers bedarf.

In einer weiteren bevorzugten Ausführungsform werden die zwei seitlichen Laibungsteile mithilfe von Schrauben oder Nägeln, die sich durch die seitlichen Laibungsteile bis in den Rahmen erstrecken, mit dem Rahmen verbunden. Dies macht eine einfachere Montage möglich, die zudem im Wesentlichen unsichtbar ist. Im Stand der Technik wird das Fenster nachträglich in die Maueröffnung oder in die Zarge montiert, sodass die entsprechenden Befestigungselemente, wie z.B. Schrauben oder Nägel, von der Innenseite des Rahmens ins Mauerwerk greifen müssen. Durch das Bereitstellen des erfindungsgemäßen Fenstereinbauelementes können die seitlichen Laibungsteile bequem mit dem Fensterrahmen verbunden werden, indem die entsprechenden Befestigungselemente von außen durch die seitlichen Laibungsteile in den Rahmen geschlagen oder geschraubt werden. Nach dem Einmauern des Fenstereinbauelementes sind die Befestigungselemente nicht mehr zu sehen.

In einer weiteren bevorzugten Ausführungsform weisen die seitlichen Laibungsteile jeweils eine in Richtung des Fensterrahmens vorspringende Anschlagrippe auf, an welcher die seitlichen Rahmenteile anliegen.

Diese Anschlagrippe erleichtert die Montage der seitlichen Laibungsteile, da diese nun derart an die seitlichen Rahmenteile angelegt werden, dass die seitlichen Rahmenteile auch an der Anschlagrippe anliegen, was die Bewegung des Fensterrahmens in Richtung der Innen- oder Außenfläche, je nachdem in welcher Position die Anschlagrippe positioniert ist, begrenzt. In dieser Position kann das seitliche Laibungsteil am Fensterrahmen befestigt werden.

In einer weiteren bevorzugten Ausführungsform ist vorgesehen, dass zumindest ein Hebeelement bereitgestellt wird, was an einem seitlichen Laibungsteil befestigt ist oder befestigt werden kann. Dabei werden vorzugsweise zwei Hebeelemente vorgesehen, die jeweils an einem seitlichen Laibungsteil befestigt sind oder befestigt werden können. Diese Hebeelemente können beispielsweise entsprechend angeschraubte Ösen sein, mit deren Hilfe das gesamte Fensterbauelement an einem Kran aufgehängt werden kann, um das Fenstereinbauelement einfach an der richtigen Stelle positionieren zu können.

In einer weiteren bevorzugten Ausführungsform ist vorgesehen, dass in die seitlichen Laibungsteile ein Verstärkungsprofil eingebracht wird, das sich vorzugsweise über die gesamte Länge des seitlichen Laibungsteils erstreckt. Das Verstärkungsprofil sorgt für eine zusätzliche Stabilität und besteht vorzugsweise aus einem Metall, besonders bevorzugt aus Stahl. In jedem Fall sollte das Verstärkungsprofil eine höhere Biegefestigkeit aufweisen als die seitlichen Laibungsteile, in welche das Verstärkungsprofil eingebracht ist.

In einer bevorzugten Ausführungsform ist das Verstärkungsprofil an der dem Rahmen abgewandten Seite des seitlichen Laibungsteils angeordnet. Des Weiteren ist vorgesehen, dass, wenn ein Hebeelement vorhanden ist, das Hebeelement an dem Verstärkungsprofil befestigt oder befestigbar ist.

In einer weiteren bevorzugten Ausführungsform ist vorgesehen, dass das obere Rahmenteil zumindest einen Abschnitt der oberen Fläche bildet und die seitlichen Laibungsteile jeweils einen Abschnitt der oberen Fläche bilden, wobei vorzugsweise der von dem oberen Rahmenteil gebildete Abschnitt der oberen Fläche sowie die beiden von den seitlichen Laibungsteilen gebildeten Abschnitte der oberen Fläche in einer gemeinsamen Ebene angeordnet sind.

Alternativ ist in einer ebenfalls bevorzugten Ausführungsform vorgesehen, dass ein Kasten für eine Verdunkelungs- und/oder Beschattungsanlage oberhalb des oberen Rahmenteils vorgesehen ist, welcher zumindest einen Abschnitt der oberen Fläche bildet und die seitlichen Laibungsteile jeweils einen Abschnitt der oberen Fläche bilden, wobei vorzugsweise der von dem Kasten gebildete Abschnitt der oberen Fläche sowie die beiden von den seitlichen Laibungsteilen gebildeten Abschnitte der oberen Fläche in einer gemeinsamen Ebene angeordnet sind.

Weitere Vorteile, Merkmale und Anwendungsmöglichkeiten werden deutlich anhand der folgenden Beschreibung bevorzugter Ausführungsformen und der zugehörigen Figuren. Es zeigen:
- Figur 1: eine perspektivische Ansicht einer ersten Ausführungsform des erfindungsgemäßen Fenstereinbauelementes,
- Figur 2: eine perspektivische Ansicht eines seitlichen Laibungsteils der Ausführungsform von Figur 1,
- Figur 3: eine perspektivische Ansicht der Ausführungsform von Figur 1 mit montiertem Betonanker und ohne Laufschiene,
- Figur 4: eine perspektivische Ansicht einer zweiten Ausführungsform des erfindungsgemäßen Fensterbauelementes,
- Figur 5: eine Explosionsansicht der Ausführungsform von Figur 4,
- Figur 6: eine Explosionsansicht einer dritten Ausführungsform des erfindungsgemäßen Fenstereinbauelementes und
- Figur 7: eine Explosionsansicht einer vierten Ausführungsform des erfindungsgemäßen Fenstereinbauelementes.

In Figur 1 ist eine erste Ausführungsform des erfindungsgemäßen Fenstereinbauelementes in einer perspektivischen Ansicht gezeigt. Dieses Fenstereinbauelement weist ein Fensterelement 1 sowie zwei seitliche Laibungsteile 2 auf. Das Fensterelement 1 hat zwei seitliche Rahmenteile 3, wovon in der Figur 1 nur eines zu sehen ist, da das andere durch das seitliche Laibungsteil 2 verdeckt wird. Der Rahmen hat weiterhin ein oberes Rahmenteil 4 und ein unteres Rahmenteil 5. Das obere Rahmenteil 4, das untere Rahmenteil 5 sowie die beiden seitlichen Rahmenteile 3 umschließen eine Füllung 6, die beispielsweise eine Glasscheibe sein kann. Grundsätzlich kommen hier jedoch auch andere Materialien in Frage.

Die beiden seitlichen Laibungsteile 2 sind mit dem Rahmen verbunden. Zwischen den beiden seitlichen Rahmenteilen und den beiden seitlichen Laibungsteilen ist eine Kompressionseinlage 16 vorgesehen, welche in der Lage ist, Verformungen des Rahmens, z. B. aufgrund von temperaturbedingten Ausdehnungen der Rahmenteile, aufzunehmen, ohne dass sich die Außenseiten der seitlichen Laibungsteile 2, die im eingebauten Zustand am Mauerwerk anliegt, verformt.

Das in Figur 1 gezeigte Fenstereinbauelement hat eine obere Fläche, eine untere Fläche, zwei seitliche Flächen sowie eine Innen- und eine Außenfläche. Die seitlichen Laibungsteile 2 decken die seitlichen Rahmenteile 3 an ihrer nach außen gerichteten Seite vollständig ab. In der gezeigten Ausführungsform bildet somit das untere Rahmenteil zumindest einen Abschnitt der unteren Fläche. Mit anderen Worten ist unterhalb des Rahmens kein weiteres Element vorgesehen. Das Fenstereinbauelement kann als solches an die Baustelle geliefert werden und einfach auf eine Mauer oder einen gegossenen Fußboden gesetzt werden. Im nächsten Schritt wird dann das Fenstereinbauelement eingemauert bzw. eingegossen. Die Anwesenheit des Fensterbauers auf der Baustelle ist daher in der Regel nicht erforderlich. Dadurch werden die Kosten deutlich reduziert.

Bei der in der Figur 1 gezeigten Ausführungsform bilden die seitlichen Laibungsteile ebenfalls jeweils einen Abschnitt der unteren Fläche, wobei die von den seitlichen Laibungsteilen 2 gebildeten Abschnitte der unteren Fläche und der von dem unteren Rahmenteil 5 gebildete Abschnitt der unteren Fläche in einer gemeinsamen Ebene angeordnet sind. Das gesamte Fenstereinbauelement ist daher an seiner Unterseite eben und kann - ohne dass entsprechende Ausgleichsklötze verwendet werden - direkt auf das Mauerwerk gesetzt werden. Es ist allerdings auch möglich, zusätzlich mit Ausgleichsklötzen zu arbeiten, insbesondere wenn das Mauerwerk nicht ausreichend in der Waagerechten ausgerichtet ist.

In gleicher Weise ist bei dieser Ausführungsform auch die obere Fläche des Fenstereinbauelementes ausgebildet. Auch hier wird die Oberfläche sowohl von dem oberen Rahmenteil 4 als auch von den seitlichen Laibungsteilen 2 gebildet, wobei die obere Fläche ebenfalls eben ist.

Die seitlichen Laibungsteile 2 können bereits beim Fensterbauer mit den seitlichen Rahmenteilen 3 verbunden werden. Beispielsweise können sie an den Rahmenteilen angeschraubt, angenagelt oder angeklebt werden. Dabei kann die Befestigung von außen, d.h. durch die äußeren Flächen der seitlichen Laibungsteile 2 hindurch, erfolgen. Die Befestigung ist dann im eingebauten Zustand nicht mehr zu sehen. Die seitlichen Laibungsteile sind vollständig oder fast vollständig aus einem wärmedämmenden Material, wie z.B. Polystyrol, gefertigt.

Die seitlichen Laibungsteile 2 können in einer Breite hergestellt werden, die der Mauerwerksbreite entspricht. In diesem Fall schließt das Fenstereinbauelement auch mit seiner Innenfläche und seiner Außenfläche mit dem Mauerwerk ab. Darüber hinaus lässt sich das Fenstereinbauelement leicht verpacken und gefahrlos transportieren, da durch die größere Breite der seitlichen Laibungsteile 2 in Relation zu dem Fensterelement 1 sowohl der Rahmen als auch die Füllung 6 gegenüber ungewollten Beschädigungen geschützt ist.

In Figur 2 ist eine perspektivische Ansicht eines seitlichen Laibungsteils 2 dargestellt. Das seitliche Laibungsteil 2 weist eine in Richtung des Fensterrahmens vorspringende Anschlagrippe 7 auf. Diese Anschlagrippe 7 hilft zum einen bei der Positionierung der seitlichen Laibungsteile 2 relativ zum seitlichen Rahmenteil 3, bevor diese miteinander verbunden werden und sorgt zum anderen dafür, dass, sobald das Fenstereinbauelement eingemauert ist, das Fenster eine höhere Stabilität innerhalb der Fensteröffnung aufweist.

Für die Montage der seitlichen Laibungsteile 2 werden diese derart an die seitlichen Rahmenteile 3 angelegt, dass das seitliche Rahmenteil sowohl an seiner dem seitlichen Laibungsteil 2 zugewandten Kante als auch an der der Außenseite des Fenstereinbauelementes zugewandten Kante an der Anschlagrippe 7 anliegt.

An der dem Rahmen abgewandten Seite des seitlichen Laibungsteils 2 ist ein Hebeelement 8 vorgesehen, das im gezeigten Beispiel aus einer Metallöse und einer entsprechenden Befestigungsplatte, mit welcher das Hebeelement am seitlichen Laibungsteil festgeschraubt werden kann, besteht.

Ein solches Hebeelement 8 ist an beiden seitlichen Laibungsteilen 2 vorgesehen, sodass das Fenstereinbauelement als Ganzes, d.h. in der in Figur 1 gezeigten Konfiguration, mithilfe eines Krans angehoben und an die entsprechende Stelle transportiert werden kann.

Um die Stabilität der seitlichen Laibungsteile 2 zu erhöhen, weist das seitliche Laibungsteil 2 an seiner dem Rahmen abgewandten Seite zwei hinterschnittene Nuten 10 auf, in welche ein Verstärkungsprofil 9, das im gezeigten Beispiel aus Metall hergestellt ist, eingeschoben ist.

Das Hebeelement ist dann mit dem Verstärkungsprofil 9 verbunden. Das Verstärkungsprofil 9 weist ebenfalls entsprechende hinterschnittene Nuten 10 auf, die für die Montage weiterer Bauteile, wie z.B. Mauerankern, die seitlich vorstehen und ins Mauerwerk integriert werden, verwendet werden.

Das seitliche Laibungsteil 2 weist auch auf der dem Rahmen zugewandten Seite eine Nut auf, in welcher eine Führungsschiene 11 aufgenommen ist. Die Führungsschiene dient der Aufnahme einer Beschattungsanlage, wie z. B. eines Rollladens oder einer Raffstoreanlage.

In Figur 3 ist eine alternative Ausführungsform der Erfindung gezeigt. Diese unterscheidet sich von den in Figuren 1 und 2 gezeigten Ausführungsformen im Wesentlichen dadurch, dass auf die Führungsschiene 11 verzichtet wurde und anstelle des Hebeelementes 8 Deckenanker 12 an den seitlichen Laibungsteilen 2 vorgesehen sind. Diese Deckenanker 12 sind dafür vorgesehen, bis in die oberhalb des Fensters anzuordnende Sturzverschalung oder die darüber liegende Deckenverschalung einzugreifen, sodass nach dem Aushärten des gegossenen Sturzes oder der gegossenen Decke die Deckenanker im Beton verbleiben und dem Fenstereinbauelement eine zusätzliche Stabilität verleihen.

In den Figuren 3 bis 5 sind perspektivische Ansichten und eine Explosionsansicht einer dritten Ausführungsform der Erfindung gezeigt. Dabei wurden für gleiche Bauteile die gleichen Bezugszahlen verwendet. Im Folgenden wird daher nur auf die Unterschiede zwischen der dritten Ausführungsform und den beiden vorher beschriebenen Ausführungsformen eingegangen.

Das Fensterelement 1 ist gegenüber den vorherigen Ausführungsformen unverändert geblieben. Das Fenstereinbauelement weist hier jedoch zusätzlich einen Kasten für einer Verdunkelungs- und/oder Beschattungsanlage, der als Rollladenkasten 13 ausgebildet ist, auf. Dieser Rollladenkasten 13 ist oberhalb des oberen Rahmenteils 4 angeordnet. Auch dieser Kasten kann mit den seitlichen Laibungsteilen 14 verschraubt sein. Die seitlichen Laibungsteile 14 stehen in dieser Ausführungsform nach oben über das obere Rahmenteil des Rahmens hervor, sodass sie einen Aufnahmeraum für den Rollladenkasten 13 bilden.

Wie insbesondere in Figur 4 zu erkennen ist, wird nun die obere Fläche des Fenstereinbauelementes einerseits von dem Rollladenkasten 13 und andererseits von den oberen Kantenflächen der seitlichen Laibungsteile 14 gebildet. Auch hier ist die obere Fläche eben, d.h. die Abschnitte der seitlichen Laibungsteile 14, welche die obere Fläche des Fenstereinbauelementes bilden, und die Abschnitte des Rollladenkastens 13, die die obere Fläche des Fenstereinbauelementes bilden, liegen in einer gemeinsamen Ebene.

Die seitlichen Laibungsteile 2 haben ebenfalls eine Anschlagrippe 7, die sich jedoch nun nicht mehr über die gesamte Länge des seitlichen Laibungsteils 14 erstreckt, sondern lediglich eine Länge aufweist, welche der Höhe des Fensterelementes 1 entspricht. Dadurch bildet die Anschlagrippe 7 eine Auflagefläche 15, auf welcher der Rollladenkasten 13 aufgelegt werden kann.

In Figur 6 ist eine weitere Ausführungsform der Erfindung in einer Explosionsansicht gezeigt.

Diese unterscheidet sich im Wesentlichen dadurch, dass hier weder Hebeelemente noch Deckenanker vorgesehen sind. In dieser Figur ist allerdings gut zu erkennen, dass die seitlichen Laibungsteile 17 jeweils eine Kompressionseinlage 16 aufweisen. Die Kompressionseinlagen 16 sind elastischer als das Material, aus welchem die seitlichen Laibungsteile 17 hergestellt worden sind. Dies hat zur Folge, dass eine eventuell auftretende thermische Ausdehnung des Fensterelementes 1 auch im eingebauten Zustand des Fenstereinbauelementes möglich ist. In der in Figur 6 gezeigten Ausführungsform erstreckt sich die Kompressionseinlage über die gesamte Länge des seitlichen Laibungsteils 17, sodass die seitlichen Rahmenteile vollständig auf der Kompressionseinlage aufliegen.

Bei dieser Ausführungsform ist allerdings darauf zu achten, dass bei der Befestigung der seitlichen Laibungsteile 17 an dem Rahmen die Verbindungschrauben nicht zu stark festgezogen werden, sodass es nicht bereits bei der Montage des Fenstereinbauelementes zu einer starken Komprimierung der Kompressionseinlage 16 kommt, sodass diese für eine weitere Komprimierung nicht mehr zur Verfügung steht.

In Figur 7 ist eine weitere Ausführungsform der Erfindung gezeigt. Das seitliche Laibungsteil 18 weist nun mehrere Kompressionseinlagen 16 auf, die durch entsprechende Anschlagsflächen 19 voneinander getrennt sind. Dabei sind die Kompressionseinlagen 16 dort angeordnet, wo mit der größten Ausdehnung des Fensterelementes zu rechnen ist. Bei der dargestellten Ausführungsform weist der Rahmen nicht nur die bereits beschriebenen oberen und unteren Rahmenteile 4, 5 sowie die seitlichen Rahmenteile 3 auf, sondern zusätzlich einen Kämpfer 20, der in der gezeigten Ausführungsform in etwa in der Mitte zwischen dem oberen Rahmenteil 4 und dem unteren Rahmenteil 5 angeordnet ist.

Bei einer Erwärmung des Fensterelementes, z.B. aufgrund von intensiver Sonneneinstrahlung, erfolgt eine horizontale Ausdehnung im Wesentlichen in den Bereichen, in welchen das obere Rahmenteil 4, das untere Rahmenteil 5 und der Kämpfer 20 mit den seitlichen Rahmenteilen 3 verbunden sind. In diesen Bereichen sind nun die Kompressionseinlagen 16 angeordnet, sodass diese eine Verbiegung der seitlichen Rahmenteile 3 zulassen. Diese Ausführungsform hat zudem den Vorteil, dass bei der Montage nicht die Gefahr besteht, dass die Kompressionseinlage 16 bereits zu sehr komprimiert werden, da die seitlichen Rahmenteile 3 auf den Anschlagsflächen 19 aufliegen. Die Verschraubung erfolgt dann am besten auch im Bereich der Anschlagsflächen 19 und nicht im Bereich der Kompressionseinlagen 16.

### Bezugszeichenliste

- 1: Fensterelement
- 2: seitliches Laibungsteil
- 3: seitliches Rahmenteil
- 4: oberes Rahmenteil
- 5: unteres Rahmenteil
- 6: Füllung
- 7: Anschlagrippe
- 8: Hebeelement
- 9: Verstärkungsprofil
- 10: Nut
- 11: Führungsschiene
- 12: Deckenanker
- 13: Rollladenkasten
- 14: seitliches Laibungsteil
- 15: Auflagefläche
- 16: Kompressionseinlage
- 17: seitliches Laibungsteil
- 18: seitliches Laibungsteil
- 19: Anschlagfläche
- 20: Kämpfer

## Patentansprüche

1. Zarge mit zwei seitlichen Laibungsteilen (2, 17) , einem unteren Querriegel und einem oberen Querriegel, **dadurch gekennzeichnet, dass** zumindest eines der seitlichen Laibungsteile (2, 17) oder einer der beiden Querriegel als Zargenteil ausgebildet ist, welches aus einem Grundkörper und zumindest einer mit dem Grundkörper verbundenen Kompressionseinlage (16) besteht, wobei die Kompressionseinlage (16) aus einem Material besteht, welches ein kleineres Kompressionsmodul aufweist als das Material des Grundkörpers, wobei die Kompressionseinlage (16) dafür vorgesehen ist, mit einem Fenster- oder Türrahmen (1) in Kontakt zu sein, um eine temperaturbedingte Ausdehnung des Fenster- oder Türrahmens (1) aufzunehmen.

2. Fenstereinbauelement mit einem Fenster- oder Türenelement und zwei seitlichen Laibungsteilen (2, 17), wobei das Fenster- oder Türenelement einen Rahmen mit zwei seitlichen Rahmenteilen (3), einem oberen Rahmenteil (4) und einem unteren Rahmenteil (5) sowie eine innerhalb des Rahmens angeordnete Füllung (6), wie z.B. eine Fensterscheibe, aufweist und die zwei seitlichen Laibungsteile (2, 17) mit dem Rahmen verbunden sind, wobei das Fenstereinbauelement eine obere, eine untere, zwei seitliche und eine Innen- und eine Außenfläche aufweist, **dadurch gekennzeichnet, dass** mindestens ein seitliches Laibungsteil (2, 17) als Zargenteil ausgebildet ist, welches aus einem Grundkörper und zumindest einer mit dem Grundkörper verbundenen Kompressionseinlage (16) besteht, wobei die Kompressionseinlage (16) aus einem Material besteht, welches ein kleineres Kompressionsmodul aufweist als das Material des Grundkörpers, wobei die Kompressionseinlage (16) mit dem Fenster- oder Türrahmen (1) in Kontakt ist, um eine temperaturbedingte Ausdehnung des Fenster- oder Türrahmens (1) aufzunehmen.

3. Fenstereinbauelement nach Anspruch 2, **dadurch gekennzeichnet, dass** die Kompressionseinlage (16) derart mit einem der seitlichen Rahmenteile (3) in Kontakt steht, dass die Kompressionseinlage (16) zwischen seitlichem Laibungsteil (2, 17) und seitlichem Rahmenteil (3) angeordnet ist, wobei vorzugsweise die beiden seitlichen Laibungsteile (2, 17) jeweils als Zargenteil mit einem Grundkörper und zumindest einer mit dem Grundkörper verbundenen Kompressionseinlage (16) ausgebildet ist, wobei die Kompressionseinlage (16) aus einem Material besteht, welches ein kleineres Kompressionsmodul aufweist als das Material des und die Kompressionseinlage (16) jedes seitlichen Laibungsteils (2, 17) jeweils mit einem der seitlichen Rahmenteile (3) in Kontakt steht.

4. Fenstereinbauelement nach Anspruch 2 oder 3, **dadurch gekennzeichnet, dass** mindestens ein und vorzugsweise jedes seitliche Laibungsteil (2, 17) mindestens zwei Kompressionseinlagen (16) aufweist, wobei die Kompressionseinlagen (16) voneinander beabstandet angeordnet sind, wobei besonders bevorzugt die eine Kompressionseinlage (16) eine gedachte Linie, entlang der sich das obere Rahmenteil (4) erstreckt, schneidet und die andere Kompressionseinlage (16) eine gedachte Linie, entlang der sich das untere Rahmenteil (5) erstreckt, schneidet.

5. Fenstereinbauelement nach einem der Ansprüche 2 bis 4, **dadurch gekennzeichnet, dass** das untere Rahmenteil (5) zumindest einen Abschnitt der unteren Fläche bildet, wobei vorzugsweise die seitlichen Laibungsteile (2, 17) jeweils einen Abschnitt der unteren Fläche bilden, wobei besonders bevorzugt der von dem unteren Rahmenteil (5) gebildete Abschnitt der unteren Fläche sowie die beiden von den seitlichen Laibungsteilen (2, 17) gebildeten Abschnitte der unteren Fläche in einer gemeinsamen Ebene angeordnet sind.

6. Fenstereinbauelement nach Anspruch 4 oder Anspruch 5, **dadurch gekennzeichnet, dass** die zwei seitlichen Laibungsteile (2, 17) mit Hilfe von Schrauben oder Nägeln, die sich durch die seitlichen Laibungsteile (2, 17) bis in den Rahmen erstrecken, mit dem Rahmen verbunden sind oder dass die zwei seitlichen Laibungsteile (2, 17) mit dem Rahmen verklebt sind.

7. Fenstereinbauelement nach einem der Ansprüche 2-6, **dadurch gekennzeichnet, dass** die seitlichen Laibungsteile (2, 17) jeweils eine in Richtung des Fensterrahmens vorspringende Anschlagrippe (7) aufweisen, an welcher die seitlichen Rahmenteile (3) anliegen.

8. Fenstereinbauelement nach einem der Ansprüche 2-7, **dadurch gekennzeichnet, dass** zumindest ein Hebeelement (8) vorgesehen ist, was an einem seitlichen Laibungsteil (2, 17) befestigt ist oder befestigt werden kann, wobei vorzugsweise zwei Hebeelemente (8) vorgesehen sind, die jeweils an einem seitlichen Laibungsteil (2, 17) befestigt sind oder befestigt werden können, wobei das Hebeelement (8) derart ausgelegt ist, dass das Fenstereinbauelement an dem Hebeelement (8) aufgehängt werden kann.

9. Fenstereinbauelement nach einem der Ansprüche 2 bis 8, **dadurch gekennzeichnet, dass** in die seitlichen Laibungsteile (2, 17) ein Verstärkungsprofil (9) eingebracht ist, das sich vorzugsweise über die gesamte Länge des seitlichen Laibungsteils (2, 17) erstreckt.

10. Fenstereinbauelement nach Anspruch 9, **dadurch gekennzeichnet, dass** das Verstärkungsprofil (9) an der dem Rahmen abgewandten Seite des seitlichen Laibungsteils (2, 17) angeordnet ist, wobei, wenn ein Hebeelement (8) nach Anspruch 11 vorgesehen ist, das Hebeelement (8) vorzugsweise an dem Verstärkungsprofil (9) befestigt oder befestigbar ist.

11. Fenstereinbauelement nach einem der Ansprüche 2 bis 10, **dadurch gekennzeichnet, dass** das obere Rahmenteil (4) zumindest einen Abschnitt der oberen Fläche bildet und
die seitlichen Laibungsteile (2, 17) jeweils einen Abschnitt der oberen Fläche bilden, wobei vorzugsweise der von dem oberen Rahmenteil (4) gebildete Abschnitt der oberen Fläche sowie die beiden von den seitlichen Laibungsteilen (2, 17) gebildeten Abschnitte der oberen Fläche in einer gemeinsamen Ebene angeordnet sind.

12. Fenstereinbauelement nach einem der Ansprüche 2 bis 11, **dadurch gekennzeichnet, dass** ein Kasten für eine Verdunklungs- und/oder Beschattungsanlage oberhalb des oberen Rahmenteil (4) vorgesehen ist, welcher zumindest einen Abschnitt der oberen Fläche bildet und die seitlichen Laibungsteile (2, 17) jeweils einen Abschnitt der oberen Fläche bilden, wobei vorzugsweise der von dem Kasten gebildete Abschnitt der oberen Fläche sowie die beiden von den seitlichen Laibungsteilen (2, 17) gebildeten Abschnitte der oberen Fläche in einer gemeinsamen Ebene angeordnet sind.

13. Zarge nach Anspruch 1 oder Fenstereinbauelement nach einem der Ansprüche 2 bis 12, **dadurch gekennzeichnet, dass** der Grundkörper eine Ausnehmung aufweist, in welcher die Kompressionseinlage (16) angeordnet ist, wobei vorzugsweise die Tiefe der Ausnehmung der Dicke der Kompressionseinlage entspricht, so dass die Kompressionseinlage bündig in der Ausnehmung aufgenommen ist.

14. Zarge nach Anspruch 1 oder 13 oder Fenstereinbauelement nach einem der Ansprüche 2 bis 13, **dadurch gekennzeichnet, dass** das Zargenteil mindestens zwei Kompressionseinlagen (16) aufweist, wobei die Kompressionseinlagen (16) voneinander beabstandet angeordnet sind und/oder das Zargenteil aus einem wärmedämmenden Material besteht.

## Claims

1. A frame comprising two lateral reveal parts (2, 17), a lower crossbar, and an upper crossbar, **characterized in that** at least one of the lateral reveal parts (2, 17) or one of the two crossbars is formed as a frame part, which consists of a base body and at least one compression insert (16) connected to the base body, wherein the compression insert (16) is made of a material that has a lower compression modulus than the material of the base body, and wherein the compression insert (16) is designed to be in contact with a window or door frame (1) to absorb thermal expansion of the window or door frame (1).

2. A window installation element comprising a window or door element and two lateral reveal parts (2, 17), wherein the window or door element comprises a frame with two lateral frame parts (3), an upper frame part (4), and a lower frame part (5), and a filling (6) such as a windowpane arranged within the frame, and the two lateral reveal parts (2, 17) are connected to the frame, wherein the window installation element comprises an upper, a lower, two lateral, and an inner and an outer surface, **characterized in that** at least one lateral reveal part (2, 17) is formed as a frame part, which consists of a base body and at least one compression insert (16) connected to the base body, wherein the compression insert (16) is made of a material with a lower compression modulus than the material of the base body, and wherein the compression insert (16) is in contact with the window or door frame (1) to absorb thermal expansion of the window or door frame (1).

3. The window installation element according to claim 2, **characterized in that** the compression insert (16) is in contact with one of the lateral frame parts (3) such that the compression insert (16) is positioned between the lateral reveal part (2, 17) and the lateral frame part (3), wherein preferably both lateral reveal parts (2, 17) are formed as a frame part with a base body and at least one compression insert (16) connected to the base body, and the compression insert (16) is made of a material with a lower compression modulus than the material of the base body, and the compression insert (16) of each lateral reveal part (2, 17) is in contact with one of the lateral frame parts (3).

4. The window installation element according to claim 2 or 3, **characterized in that** at least one, and preferably each lateral reveal part (2, 17) comprises at least two compression inserts (16), which are arranged spaced apart from each other, wherein particularly preferably one compression insert (16) intersects an imaginary line along which the upper frame part (4) extends, and the other compression insert (16) intersects an imaginary line along which the lower frame part (5) extends.

5. The window installation element according to any of claims 2 to 4, **characterized in that** the lower frame part (5) forms at least a section of the lower surface, wherein preferably the lateral reveal parts (2, 17) each form a section of the lower surface, and particularly preferably the section of the lower surface formed by the lower frame part (5) and the sections of the lower surface formed by the two lateral reveal parts (2, 17) are arranged in a common plane.

6. The window installation element according to claim 4 or 5, **characterized in that** the two lateral reveal parts (2, 17) are connected to the frame by screws or nails that extend through the lateral reveal parts (2, 17) into the frame, or that the two lateral reveal parts (2, 17) are glued to the frame.

7. The window installation element according to any of claims 2 to 6, **characterized in that** the lateral reveal parts (2, 17) each comprise a stop rib (7) projecting in the direction of the window frame, against which the lateral frame parts (3) rest.

8. The window installation element according to any of claims 2 to 7, **characterized in that** at least one lifting element (8) is provided, which is attached or attachable to a lateral reveal part (2, 17), wherein preferably two lifting elements (8) are provided, which are each attached or attachable to a lateral reveal part (2, 17), and wherein the lifting element (8) is designed such that the window installation element can be suspended from the lifting element (8).

9. The window installation element according to any of claims 2 to 8, **characterized in that** a reinforcement profile (9) is introduced into the lateral reveal parts (2, 17), which preferably extends over the entire length of the lateral reveal part (2, 17).

10. The window installation element according to claim 9, **characterized in that** the reinforcement profile (9) is arranged on the side of the lateral reveal part (2, 17) facing away from the frame, wherein if a lifting element (8) is provided according to claim 11, the lifting element (8) is preferably attached or attachable to the reinforcement profile (9).

11. The window installation element according to any of claims 2 to 10, **characterized in that** the upper frame part (4) forms at least a section of the upper surface, and the lateral reveal parts (2, 17) each form a section of the upper surface, wherein preferably the section of the upper surface formed by the upper frame part (4) and the sections of the upper surface formed by the two lateral reveal parts (2, 17) are arranged in a common plane.

12. The window installation element according to any of claims 2 to 11, **characterized in that** a box for a darkening and/or shading system is provided above the upper frame part (4), which forms at least a section of the upper surface, and the lateral reveal parts (2, 17) each form a section of the upper surface, wherein preferably the section of the upper surface formed by the box and the sections of the upper surface formed by the two lateral reveal parts (2, 17) are arranged in a common plane.

13. A frame according to claim 1 or a window installation element according to any of claims 2 to 12, **characterized in that** the base body comprises a recess in which the compression insert (16) is arranged, wherein preferably the depth of the recess corresponds to the thickness of the compression insert so that the compression insert is flushly accommodated in the recess.

14. A frame according to claim 1 or 13, or a window installation element according to any of claims 2 to 13, **characterized in that** the frame part comprises at least two compression inserts (16), wherein the compression inserts (16) are arranged spaced apart from each other, and/or the frame part is made of a thermal insulating material.

## Revendications

1. Huisserie avec deux parties d'intrados latérales (2, 17), une traverse inférieure et une traverse supérieure, **caractérisée en ce qu'**au moins une des parties d'intrados latérales (2, 17) ou une des deux traverses est formée comme partie d'huisserie qui est constituée d'un corps de base et d'au moins un insert de compression (16) attaché au corps de base, l'insert de compression (16) étant constitué d'un matériau ayant un module de compression inférieur à celui du matériau du corps de base, l'insert de compression (16) étant prévu pour être en contact avec un cadre de fenêtre ou de porte (1) pour absorber une expansion du cadre de fenêtre ou de porte (1) due à la température.

2. Elément de fenêtre à encastrer avec un élément de fenêtre ou de porte et deux parties d'intrados latérales (2, 17), l'élément de fenêtre ou de porte comprenant un cadre avec deux parties de cadre latérales (3), une partie de cadre supérieure (4) et une partie de cadre inférieure (5) ainsi qu'un panneau de porte (6), tel que par exemple une vitre, disposé à l'intérieur du cadre, et les deux parties d'intrados latérales (2, 17) étant attachées au cadre, l'élément de fenêtre à encastrer comprenant une surface supérieure, une surface inférieure, deux surfaces latérales et une surface intérieure et une surface extérieure, **caractérisé en ce qu'**au moins une partie d'intrados latérale (2, 17) est formé comme partie d'huisserie qui est constitué d'un corps de base et d'au moins un insert de compression (16) attaché au corps de base, l'insert de compression (16) étant constitué d'un matériau ayant un module de compression inférieur à celui du matériau du corps de base, l'insert de compression (16) étant en contact avec le cadre de fenêtre ou de porte (1) pour absorber une expansion du cadre de fenêtre ou de porte (1) due à la température.

3. Elément de fenêtre à encastrer selon la revendication 2, **caractérisé en ce que** l'insert de compression (16) est en contact avec une des parties de cadre latérales (3) de manière telle que l'insert de compression (16) soit disposé entre une partie d'intrado s latérale (2, 17) et une partie de cadre latérale (3), les deux parties d'intrados latérales (2, 17) étant de préférence formées chacune comme une partie de châssis avec un corps de base et au moins un insert de compression (16) attaché au corps de base, l'insert de compression (16) étant constitué d'un matériau ayant un module de compression inférieur à celui du corps de base et l'insert de compression (16) de chaque partie d'intrados latérale (2, 17) étant en contact avec une des parties de cadre latérales (3) respectives.

4. Elément de fenêtre à encastrer selon la revendication 2 ou 3, **caractérisé en ce qu'**un et de préférence chaque partie d'intrados latérale (2, 17) comprend au moins deux inserts de compression (16), les inserts de compression (16) étant disposés espacés l'un de l'autre, de façon plus particulièrement préférée, un insert de compression (16) coupant une ligne imaginaire le long de laquelle la partie de cadre supérieure (4) s'étend et l'autre insert de compression (16) coupant une ligne imaginaire le long de laquelle la partie de cadre inférieure (5) s'étend.

5. Elément de fenêtre à encastrer selon l'une des revendications 2 à 4 **caractérisé en ce que** la partie de cadre inférieure (5) forme au moins une partie de la surface inférieure, de préférence, les deux parties d'intrados latérales (2, 17) formant chacune une partie de la surface inférieure, de façon particulièrement préférée, la partie de la surface inférieure formée par la partie de cadre inférieure (5) et les deux parties de la surface inférieure formées par les parties d'intrados latérales (2, 17) étant disposées dans un plan commun.

6. Elément de fenêtre à encastrer selon la revendication 4 ou la revendication 5, **caractérisé en ce que** les deux parties d'intrados latérales (2, 17) sont attachées au cadre à l'aide de vis ou de clous qui s'étendent à travers les parties d'intrados latérales (2, 17) jusque dans le cadre ou **en ce que** les deux parties d'intrados latérales (2, 17) sont collées au cadre.

7. Elément de fenêtre à encastrer selon l'une des revendications 2 à 6, **caractérisé en ce que** les parties d'intrados latérales (2, 17) comprennent chacune une nervure de butée (7) en saillie en direction du cadre de fenêtre contre laquelle nervure les parties de cadre latérales (3) sont en appui.

8. Elément de fenêtre à encastrer selon l'une des revendications 2 à 7, **caractérisé en ce qu'**au moins un élément de levage (8) est prévu qui est fixé, ou peut être fixé, sur une partie d'intrados latérale (2, 17), de préférence, deux éléments de levage (8) étant prévus qui sont fixés, ou peuvent être fixés, respectivement sur une partie d'intrados latérale (2, 17), l'élément de levage (8) étant configuré de façon que l'élément de fenêtre à encastrer puisse être suspendu à l'élément de levage (8).

9. Elément de fenêtre à encastrer selon l'une des revendications 2 à 8, **caractérisé en ce qu'**un profilé de renforcement (9) s'étendant sur la longueur entière de la partie d'intrados latérale (2, 17) est introduit dans les parties d'intrados latérales (2, 17).

10. Elément de fenêtre à encastrer selon la revendication 9, **caractérisé en ce que** le profilé de renforcement (9) est disposé sur le côté de la partie d'intrados latérale (2, 17) opposé au cadre et, lorsqu'un élément de levage (8) selon la revendication 11 est prévu, l'élément de levage (8) est fixé ou peut être fixé, de préférence au profilé de renforcement (9).

11. Elément de fenêtre à encastrer selon l'une des revendications 2 à 10, **caractérisé en ce que** la partie de cadre supérieure (4) constitue au moins une partie de la surface supérieure et
les parties d'intrados latérales (2, 17) constituent chacune une partie de la surface supérieure, de façon particulièrement préférée, la partie de la surface supérieure formée par la partie de cadre supérieure (4) et les deux parties de la surface supérieure formées par les parties d'intrados latérales (2, 17) étant disposées dans un plan commun.

12. Elément de fenêtre à encastrer selon l'une des revendications 2 à 11, **caractérisé en ce qu'**un caisson pour une installation d'obscurcissement et/ou d'ombrage est prévu au-dessus de la partie de cadre supérieure (4) qui constitue au moins une partie de la surface supérieure, et que les parties d'intrados latérales (2, 17) constituent chacune une partie de la surface supérieure, de préférence, la partie de la surface supérieure constituée par le caisson et les deux parties de la surface supérieure constituées par les parties d'intrados latérales (2, 17) étant disposées dans un plan commun.

13. Huisserie selon la revendication 1 ou élément de fenêtre à encastrer selon l'une des revendications 2 à 12, **caractérisée en ce que** le corps de base comprend un évidement dans lequel l'insert de compression (16) est disposé, de préférence, la profondeur de l'évidement correspondant à l'épaisseur de l'insert de compression, si bien que l'insert de compression est reçu en affleurement dans l'évidement.

14. Huisserie selon la revendication 1 ou 13 ou élément de fenêtre à encastrer selon l'une des revendications 2 à 13, **caractérisée en ce que** la partie d'huisserie comprend au moins deux inserts de compression (16), les inserts de compression (16) étant disposés espacés l'un de l'autre et/ou la partie d'huisserie étant constituée d'un matériau thermo-isolant.
